# EUROPÄISCHE PATENTSCHRIFT

(11) **EP 0 962 574 B1**
(45) Veröffentlichungstag und Bekanntmachung des Hinweises auf die Patenterteilung: **19.09.2001**
(21) Anmeldenummer: 99810267.7
(22) Anmeldetag: 29.03.1999
(51) Int. Cl.: D05B 79/00, F21V 33/00

(54) **Beleuchtungsvorrichtung für eine Nähmaschine**
Illumination device for a sewing machine
Dispositif d'éclairage pour une machine à coudre

(30) Priorität: 05.06.1998 CH 121998
(43) Veröffentlichungstag der Anmeldung: 08.12.1999
(73) Patentinhaber: FRITZ GEGAUF AG BERNINA-NÄHMASCHINENFABRIK, CH-8266 Steckborn (CH)
(72) Erfinder: Wacker, Niklaus, 8266 Steckborn (CH); Spring, Andreas, 8266 Steckborn (CH); Anderegg, Christian, 8500 Frauenfeld (CH)
(74) Vertreter: Gachnang, Hans Rudolf

(56) Entgegenhaltungen:
- CH-A- 281 398
- CH-A- 685 418
- DE-A- 3 525 698
- DE-C- 847 840
- DE-C- 852 491
- DE-U- 8 912 224
- US-A- 2 598 452
- DATABASE WPI Section Ch, Week 8433 Derwent Publications Ltd., London, GB; Class F05, AN 84-204862 XP002093154 -& JP 59 118193 A (HITACHI SHOMEI KK), 7. Juli 1984 (1984-07-07)
- DATABASE WPI Section Ch, Week 8545 Derwent Publications Ltd., London, GB; Class F05, AN 85-281153 XP002093155 -& JP 60 193494 A (HITACHI SHOMEI KIGU), 1. Oktober 1985 (1985-10-01)

## Beschreibung

Gegenstand der Erfindung ist eine Beleuchtungsvorrichtung für eine Nähmaschine gemäss Oberbegriff des Patentanspruchs 1.

Die Raumbeleuchtung im privaten und gewerblichen Bereich reicht nicht aus, um das Arbeitsfeld an einer Nähmaschine im Bereich der Nadel genügend auszuleuchten. Es sind aus diesem Grunde schon Vorrichtungen bekannt geworden, mit denen das Arbeitsfeld direkt beleuchtet werden kann. Dazu sind am Kopf der Nähmaschine Glühbirnen angeordnet.

Aus der US-A 4,413,310 ist eine Beleuchtungsvorrichtung bekannt geworden, bei der eine Glühlampe innerhalb des Kopfs seitlich der Nadel- und der Nähfussstange in der Höhe verstellbar angeordnet ist. Diese Glühbirne ist wohl in der Lage die Arbeitsstelle im Strahlungsbereich der Lampe auszuleuchten. Nachteilig ist hingegen, dass durch die Nadel- und die Nähfussstange Schatten entstehen und zwar gerade im Einstichbereich der Nadel.

Aus der DE-A1 3525698 ist weiter eine Beleuchtungsvorrichtung bekannt, welche zwei stabförmige Leuchtkörper umfasst, die seitlich der Nadelstange bzw. Nähfussstange angeordnet sind. Mit dieser Tandemanordnung lässt sich bereits eine verhältnismässig gute Ausleuchtung der Arbeitsstelle erreichen. Die Befestigung von zwei Leuchtkörpern und deren elektrische Speisung benötigt sehr viel Raum, der an einer Nähmaschine nicht vorhanden ist. Dadurch kommen die Leuchtkörper sehr nahe zur Arbeitsstelle, d.h. zur Nähgutauflage zu liegen, und es besteht dauernd die Gefahr, dass die Näherin bei der kleinsten Unachtsamkeit in Berührung mit der heissen Oberfläche der Glühlampen gelangt und Verbrennungen erleidet. Im weiteren ist das Arbeiten im Bereich der grossen Strahlungswarme der Lampen nicht sehr angenehm.

Aufgabe der vorliegenden Erfindung ist die Schaffung einer Beleuchtungsvorrichtung, die zum einen eine schattenwurffreie Ausleuchtung des Arbeits-, insbesondere des Einstichbereichs der Nadel erlaubt und keine Gefährdung für die Näherin darstellt.

Gelöst wird diese Aufgabe durch eine Beleuchtungsvorrichtung mit den Merkmalen des Patentanspruchs 1. Vorteilhafte Ausgestaltungen der Erfindung sind in den abhängigen Ansprüchen definiert.

Die Verwendung einer rohrförmigen, gebogenen Lampe, welche die Nadel- und die Nähfussstange mindestens in einem Winkelbereich von 180° umgibt, lässt sich auf kleinstem Raum unterhalb des Kopfs der Nähmaschine montieren und mit Energie versorgen. Die Verwendung einer Kaltlicht-Kathoden-Fluoreszenzlampe (CFL-Lampe) ergibt ein helles angenehmes Licht und verursacht nur eine fast nicht messbare Wärmeabstrahlung. Dies ermöglicht es, die Lampe sehr nahe am Maschinengehäuse zu befestigen und zudem die Lampe in einem Bogen von bis annähernd 360° um die Nadel- und Nähfussstange herumzuführen. Als Reflektoren können solche aus Kunststoff mit einer reflektierenden Beschichtung verwendet werden. Deren Herstellung und Montage sind sehr kostengunstig.

Anhand eines illustrierten Ausführungsbeispieles wird die Erfindung näher erläutert. Es zeigen
- Figur 1: eine Seitenansicht einer Nähmschine,
- Figur 2: eine vergrösserte Darstellung des Kopfs der Nähmaschine,
- Figur 3: eine Ansicht des Kopfs der Nähmaschine von unten,
- Figur 4: einen Querschnitt durch die Beleuchtungsvorrichtung längs Linie IV-IV in Figur 3,
- Figur 5: einen vergrösserten Ausschnitt A aus Figur 3,
- Figur 6: einen Querschnitt längs Linie VI-VI in Figur 5,
- Figur 7: einen Querschnitt längs Linie VII-VII in Figur 5,
- Figur 8: eine vergrösserte Darstellung des Griffteils in Figur 5.

Figur 1 zeigt die Umrisse einer Nähmaschine 1 mit einem Unterarm 3, der das Greifersystem (nicht dargestellt) aufnimmt, dessen Oberseite die Arbeitsfläche 5 bildet. Im Kopf 7 sind die Antriebe und Führungen für die Nadelstange 9 mit der Nadel 11 und die Nähfussstange 13, welche den Nähfuss 15 trägt, untergebracht. Die Antriebe und Führungen sind nicht dargestellt, da sie aus dem Stand der Technik hinlänglich bekannt sind und deren Aufbau keinen Einfluss auf die Beleuchtungsvorrichtung hat. Der untere Bereich des Kopfes 7 der Maschine 1 ist in den Figuren 1 und 2 aufgeschnitten dargestellt, um die Details der Beleuchtungsvorrichtung 17 sichtbar zu machen. Letztere kann, wenn sie nicht in den Kopf 7 eingelassen ist, auch unten auf diesem aufgesetzt sein.

Die Beleuchtungsvorrichtung 17 umfasst mindestens eine Lampe oder einen Leuchtkörper 19, welche die Nadelstange 9 und die Nähfussstange 13 über einen Winkelbereich von mindestens 180°, vorzugsweise annähernd 360° umschlingt. Die Lampe 19 ist rohrförmig ausgebildet und arbeitet vorzugsweise auf dem Prinzip der Kaltlicht-Kathoden-Fluoreszenz. Solche Lampen sind bekannt und unter der Bezeichnung CFL-Lampen im Handel. Sie finden bisher Verwendung in elektronischen Geräten als Hintergrundbeleuchtung.

In einer ersten Ausgestaltung der Erfindung gemäss Figur 3 ist die Lampe 19 auf einem Lampenhalter 21 angeordnet, der zudem oberhalb der Lampe reflektierend ausgebildet ist und Bereiche 23 aufweisen kann, deren Lage verstellbar ist. Die beiden Enden 25 der rohrförmigen Lampe 19 sind mit Steckverbindungen versehen, welche senkrecht zur Ausdehnung der Lampe 19 verlaufend angeordnet sind und die elektrische Verbindung bilden und zugleich der Befestigung am Lampenhalter 21 dienen können. Die Lampe 19 ist folglich auf einfache werkzeugfreie Weise in den Lampenhalter 21 einsteckbar. Der Lampenhalter 21 umfasst entsprechende Steckeraufnahmen (nicht dargestellt), welche mit einer Stromquelle in der Nähmaschine 1 verbunden sind.

Alternativ können die Enden 25 der Lampe 19 auch mit Anschlussleitungen versehen sein, welche über bekannte Mittel mit der Stromquelle verbunden sind.

Die Lampe 19 hat vorzugsweise eine an die Kontur des Kopfs 7 der Nähmaschine 1 angepasste Form; sie ist deshalb meist rechteckförmig verlaufend, wobei die beiden Enden 25 der Lampe 19 gerade soweit auseinander liegen, dass beim Einsetzen oder Ersetzen der Lampe 19 der Abstand genügt, damit die Nähfussstange 13 und die Nadelstange 9 hindurchgeführt werden können. Selbstverständlich ist es auch möglich, die Lampe 19 aus zwei u-förmigen oder halbkreisförmigen Teilen zusammenzusetzen, so dass eine im wesentlichen ununterbrochene ringförmige Lichtabgabe um die Nadel 11 herum erfolgt.

Am Lampenhalter 21 können die verstellbaren Bereiche 23 gelenkig befestigt sein, um bestimmte Teile der Arbeitsfläche 5 mehr oder weniger stark auszuleuchten. Zu diesem Zweck sind die schwenkbaren Bereiche 23 am Lampenhalter 21 mittels Film- oder herkömmlichen Scharnieren verbunden.

In den Figuren 5 bis 8 ist eine mögliche Ausgestaltung eines Scharniers 25 dargestellt, mit welchem die schwenkbaren Bereiche 23 und die feststehenden Bereiche 21 miteinander verbunden sind. An den Enden der beweglichen, schwenkbaren Bereiche 23 ist ein zylindermantelförmiger Abschnitt 27 angespritzt, welcher einen zylindermantelförmigen Abschnitt 29 aufnimmt, welcher am feststehenden Bereich 21 befestigt ist. Die beiden zusammengefügten zylindermantelförmigen Teile 27 und 29 bilden ein Drehlager für den schwenkbaren Bereich 23. Zum Einstellen des schwenkbaren Bereichs 23 kann an diesem ein lappen- oder laschenförmiger Griffteil 31 angeformt sein.

Alternativ kann auch der gesamte Lampenhalter 21 gelenkig mit dem Kopf 7 der Nähmaschine 1 verbunden sein und mittels entsprechenden Stellmitteln, z.B. einer Stellschraube, die Lage der Lampe 19 bezüglich der Arbeitsfläche 5 eingestellt bzw. verstellt werden.

## Patentansprüche

1. Beleuchtungsvorrichtung (17) für eine Nähmaschine (1), umfassend einen an der Unterseite des Kopfs (7) der Nähmaschine (1) im Bereich der Nadelstange (9) und der Nähfussstange (13) angeordneten Lampenhalter (21) mit mindestens einer Lampe (19), **dadurch gekennzeichnet, dass** die mindestens eine Lampe (19) die Nadel- und die Nähfussstange (9,13) über einen Winkelbereich von mehr als 180° umschlingt.

2. Beleuchtungsvorrichtung nach Anspruch 1, **dadurch gekennzeichnet, dass** die Lampe (19) die Nadel- und die Nähfussstange (13) ununterbrochen um mehr als 180° umschlingt.

3. Beleuchtungsvorrichtung nach einem der Ansprüch 1 oder 2, **dadurch gekennzeichnet, dass** die Lampe (19) einen rohrförmigen, bogenförmig verlaufenden oder aus geraden Abschnitten zusammengesetzten Leuchtkörper umfasst, dessen Enden mit einer elektrischen Energiequelle in der Nähmaschine (1) verbindbar ausgebildet sind.

4. Beleuchtungsvorrichtung nach einem der Ansprüche 1 bis 3, **dadurch gekennzeichnet, dass** die Lampe (19) einen rechteckigen oder runden Verlauf aufweist.

5. Beleuchtungsvorrichtung nach einem der Ansprüche 1 bis 4, **dadurch gekennzeichnet, dass** mindestens ein Abschnitt des Lampenhalters (21) als Reflektor ausgebildet ist und das Licht der Lampe (19) auf der Arbeitsfläche (5) in den Bereich des Nähfusses (15) und die Spitze der Nadel (11) lenkt.

6. Beleuchtungsvorrichtung nach Anspruch 5, **dadurch gekennzeichnet, dass** der Lampenhalter (21) oder ein oder mehrere Bereiche (27) desselben schwenkbar sind.

7. Beleuchtungsvorrichtung nach Anspruch 6, **dadurch gekennzeichnet, dass** der mindestens eine schwenkbare Bereich (23) an seinen Enden zylindermantelförmige Schalen (27) zur Aufnahme von zylindrischen Zapfen (29) an den feststehenden Bereichen (21) aufweist.

8. Beleuchtungsvorrichtung nach einem der Ansprüche 6 oder 7, **dadurch gekennzeichnet, dass** am mindestens einen schwenkbaren Bereich (23) ein Griffmittel (31) zum Einstellen der Lage der reflektierten Lichtstrahlen ausgebildet ist.

## Claims

1. Lighting device (17) for a sewing machine (1), including a lamp holder (21), which is disposed on the underside of the head (7) of the sewing machine (1) in the region of the needle bar (9) and of the sewing foot bar (13), and which is provided with at least one lamp (19), **characterised in that** at least one lamp (19) wraps round the needle and sewing foot bars (9, 13) over an angular sector of more than 180°.

2. Lighting device according to claim 1, **characterised in that** the lamp (19) wraps round the needle and sewing foot bars (9, 13) continuously through more than 180°.

3. Lighting device according to one of claims 1 or 2, **characterised in that** the lamp (19) includes an illuminating body, which is tubular, extends in an arcuate manner or comprises rectilinear portions, the ends of said body being adapted to be connectable to an electrical energy source in the sewing machine (1).

4. Lighting device according to one of claims 1 to 3, **characterised in that** the lamp (19) has a rectangular or round configuration.

5. Lighting device according to one of claims 1 to 4, **characterised in that** at least one portion of the lamp holder (21) is in the form of a reflector and directs the light of the lamp (19) on the working surface (5) into the region of the sewing foot (15) and the point of the needle (11).

6. Lighting device according to claim 5, **characterised in that** the lamp holder (21) or one or more regions (27) thereof is or are pivotable.

7. Lighting device according to claim 6, **characterised in that** at least one pivotable region (23) has, at its ends, annular shells (27) for accommodating cylindrical pins (29) at the stationary regions (21).

8. Lighting device according to one of claims 6 or 7, **characterised in that** a gripping means (31) is provided at at least one pivotable region (23) to adjust the position of the reflected light beams.

## Revendications

1. Dispositif d'éclairage (17) pour une machine à coudre (1), comportant un support (21) de lampe muni d'au moins une lampe (19) et disposé à la face inférieure de la tête (7) de la machine à coudre (1), dans la région de la tige (9) porte-aiguilles et de la tige (13) du pied-de-biche, **caractérisé par** le fait que la lampe (19), prévue au minimum, ceinture la tige porte-aiguilles et la tige du pied-de-biche (9, 13) sur une plage angulaire de plus de 180°.

2. Dispositif d'éclairage selon la revendication 1, **caractérisé par** le fait que la lampe (19) ceinture la tige porte-aiguilles et la tige (13) du pied-de-biche, de manière ininterrompue, sur plus de 180°.

3. Dispositif d'éclairage selon l'une des revendications 1 ou 2, **caractérisé par** le fait que la lampe (19) englobe un corps tubulaire d'éclairage s'étendant en arc de cercle ou composé de segments rectilignes, dont les extrémités sont réalisées avec faculté de connexion à une source d'énergie électrique dans la machine à coudre (1).

4. Dispositif d'éclairage selon l'une des revendications 1 à 3, **caractérisé par** le fait que la lampe (19) présente un profil rectangulaire ou rond.

5. Dispositif d'éclairage selon l'une des revendications 1 à 4, **caractérisé par** le fait qu'au moins un tronçon du support (21) de lampe est réalisé sous la forme d'un réflecteur et dirige la lumière de la lampe (19), sur la surface de travail (5), vers la région du pied-de-biche (15) et la pointe de l'aiguille (11).

6. Dispositif d'éclairage selon la revendication 5, **caractérisé par** le fait que le support (21) de lampe, ou une ou plusieurs régions (27) de ce dernier, peuvent effectuer un pivotement.

7. Dispositif d'éclairage selon la revendication 6, **caractérisé par** le fait que la région pivotante (23) prévue au minimum comporte, à ses extrémités, des coquilles (27) en forme d'enveloppe cylindrique conçues pour recevoir des tenons cylindriques (29) situés sur les régions fixes (21).

8. Dispositif d'éclairage selon l'une des revendications 6 ou 7, **caractérisé par** le fait qu'un moyen de préhension (31) est ménagé sur la région pivotante (23) prévue au minimum, pour régler la position des rayons lumineux réfléchis.
